# EUROPÄISCHE PATENTSCHRIFT

(11) **EP 0 786 599 B1**
(45) Veröffentlichungstag und Bekanntmachung des Hinweises auf die Patenterteilung: **28.11.2001**
(21) Anmeldenummer: 97100230.8
(22) Anmeldetag: 09.01.1997
(51) Int. Cl.: F15B 15/14, F15B 15/20

(54) **Druckmittelantrieb mit einem Zylinder und einem Tauchkolben**
Fluid pressure operating means with a cylinder and a plunger piston
Système de commande actionné par un fluide sous pression avec un cylindre et un piston plungeur

(30) Priorität: 25.01.1996 DE 19602553
(43) Veröffentlichungstag der Anmeldung: 30.07.1997
(73) Patentinhaber: KAUP GMBH & CO. KG GESELLSCHAFT FÜR MASCHINENBAU, D-63741 Aschaffenburg (DE)
(72) Erfinder: Kaup, Otmar, 63741 Aschaffenburg (DE)
(74) Vertreter: Zapfe, Hans, Dipl.-Ing.

(56) Entgegenhaltungen:
- DE-A- 2 756 824
- DE-A- 3 635 020
- FR-A- 2 615 914
- US-A- 3 391 612
- US-A- 5 245 911

## Beschreibung

Die Erfindung betrifft einen Druckmittelantrieb nach dem Oberbegriff des Patentanspruchs 1.

Derartige Druckmittelantriebe, die in der Regel als Hydraulikantriebe ausgelegt sind, werden in großer Stückzahl beispielsweise für Flurförderzeuge wie Gabelstapler etc. benötigt. Dabei befindet sich am Ende des Zylinders ein Widerlager, das zumindest teilweise auch als Führung für den Tauchkolben dient. Dieses Widerlager nimmt auch die Axialkräfte des Dichtungsringes auf.

Durch die DE 36 35 020 A1 ist es bei einem gattungsgemäßen Druckmittelantrieb bekannt, eine Zahnstange, die mit einem Kolben verbunden ist, durch ein Widerlager, nämlich durch ein Arbeitsraumabschlußstück mit je einer Innen- und einer Außendichtung, hindurchzuführen und das Widerlager durch einen radial vorgespannten, aus einem Runddraht bestehenden Sicherungsring im Zylinder festzulegen. Da der Kolben einen größeren Durchmesser aufweist als die Zahnstange, kann die Zahnstange nicht aus dem Widerlager herausgezogen werden. Vielmehr muß der Sicherungsring mittels eines Werkzeugs in den engen Ringspalt zwischen der Zahnstange und dem Zylinder eingesetzt und im Falle einer Reparatur auch wieder aus dem Ringspalt ausgebaut werden. Herstellung und Reparatur sind daher aufwendig, und der Runddraht stellt bei extrem hohen Arbeitsdrücken für zahlreiche Anwendungsfälle eine Schwachstelle dar.

Durch die US 33 91 612 ist es bekannt, eine im Querschnitt größere Kolbendichtung des Kolbens eines Hydraulikmotors durch eine Schwalbenschwanzverbindung mit dem Kolben zu verbinden. Um diese Verbindung herzustellen und wieder lösen zu können, ist in der Zylinderwand eine radiale Öffnung vorgesehen, die durch einen Deckel mit Schrauben verschlossen ist, die nur durch ein Werkzeug lösbar sind. Der Kolben selbst muß bis zum Ausbau der Kolbendichtung im Zylinder verbleiben; über ein Herausziehen aus der Bohrung eines Widerlagers ist nichts offenbart. Bezüglich einer am Ende des Zylinders befindlichen Verschlußwand, die als Widerlager bezeichnet werden kann, ist ausgesagt, daß auch diese durch eine gleiche radiale Öffnung in der Zylinderwand eingesetzt und ausgebaut wird. Ein Dichtungswechsel und die damit verbundene Bauweise sind aufwendig, zumal keine Strangprofile für die Herstellung des Zylinders verwendet werden können. Außerdem stellen die radialen Montageschächte für die Dichtungen mit ihren Deckeln ausgesprochene Schwachstellen gegenüber hohen Drücken dar.

Sämtliche bekannten Befestigungsarten sind entweder unbestimmt oder aufwendig, wobei zu berücksichtigen ist, daß derartige Druckmittelantriebe in großen Stückzahlen benötigt werden.

Der Erfindung liegt daher die Aufgabe zugrunde, einen Druckmittelantrieb anzugeben, der einfach und unter Verwendung weniger Teile herzustellen ist, bei dem das Widerlager einen präzisen Sitz aufweist und der Dichtungsring auf einfache Weise auswechselbar ist.

Die Lösung der gestellten Aufgabe erfolgt bei dem eingangs angegebenen Druckmittelantrieb erfindungsgemäß durch die Merkmale im Kennzeichen des Patentanspruchs 1.

Es ist dabei von Vorteil, wenn der Kolben in einem in die Zylinderkammer eingesetzten Führungsring geführt ist und wenn der Dichtungsring zwischen dem Führungsring und dem Schiebekörper angeordnet ist, insbesondere wenn der Führungsring aus einem gleitfähigen Kunststoff besteht und in einer Stufenbohrung der Zylinderkammer angeordnet ist.

Beim Erfindungsgegenstand wird nur eine geringe Zahl von Teilen benötigt, von denen das Widerlager einen präzisen Sitz im offenen Ende des Zylinders einnimmt, mindestens einen Teil der Kolbenführung übernimmt, eine präzise Abstützung für den Dichtungsring gewährleistet und dessen Auswechseln auf einfache Weise ermöglicht. Besondere Muffen und Gewindebohrungen am Zylinderende werden nicht benötigt, desgleichen keine zusätzlichen Dichtungsplatten und keine Dichtungsringe.

Der Tauchkolben selbst dient hierbei in überraschend einfacher Weise als Arretiervorrichtung für den Schiebekörper; weitere Befestigungsmittel werden nicht benötigt. Solange der Tauchkolben in den Zylinderkolben eingeschoben ist, kann der Schiebekörper nicht aus den Quernuten im Zylinder herausgeschoben werden. Ist der Tauchkolben aus dem Zylinder herausgezogen, so läßt sich der Schiebekörper senkrecht zur Zylinderlängsachse aus den Quernuten herausschieben, so daß anschließend ohne besondere Werkzeuge auch der Dichtungsring aus seiner Stufenbohrung herausgezogen und durch einen neuen Dichtungsring ersetzt werden kann. Auch der Schiebekörper ist beliebig oft wiederverwendbar.

Es ist dabei im Zuge einer Ausgestaltung der Erfindung besonders vorteilhaft, wenn der Schiebekörper in axialer Blickrichtung einen rechteckigen Umriß aufweist (worunter auch ein quadratischer Umriß zu verstehen ist), und wenn die Schiebeleisten an zwei gegenüberliegenden Seiten des Rechtecks angeordnet sind.

Es ist im Zuge einer weiteren Ausgestaltung der Erfindung wiederum besonders vorteilhaft, wenn der Schiebekörper innerhalb der Durchtrittsbohrung für den Tauchkolben mit einer Ringnut versehen ist, in die ein Abstreifring eingesetzt ist.

Auch dieser Abstreifring läßt sich leicht aus der Ringnut heraushebeln und durch einen neuen ersetzen. Solange der Abstreifring wiederverwendbar ist, verbleibt er im Schiebekörper und kann mit diesem nach Austausch des Dichtungsringes wieder in die Quernuten eingeschoben werden, worauf die erneute Arretierung durch den Tauchkolben erfolgt.

Zwei Ausführungsbeispiels des Erfindungsgegenstandes werden nachfolgend anhand der Figuren 1 bis 8 näher erläutert.

Es zeigen:
- Figur 1: . einen teilweisen Axialschnitt durch einen vollständigen Druckmittelantrieb,
- Figur 2: eine stirnseitige Ansicht des Gegenstandes nach Figur 1 in Richtung des Pfeils II,
- Figur 3: das linke Ende von Figur 1 in vergrößertem Maßstab,
- Figur 4: einen Axialschnitt durch den Schiebekörper entlang der Linie IV-IV in Figur 5,
- Figur 5: eine Ansicht des Schiebekörpers nach Figur 4, in Richtung des Pfeils V,
- Figur 6: einen Axialschnitt durch einen doppelseitigen Druckmittelantrieb gemäß Figur 1, wie er beispielsweise für sogenannte Seitenschiebereinrichtungen für Gabeln von Gabelstaplern verwendet werden kann,
- Figur 7: eine Explosionsdarstellung des Gegenstandes nach den Figuren 1 bis 5 im Zusammenhang mit einem Doppelzylinder nach Figur 6 und
- Figur 8: eine Variante des Gegenstandes nach Figur 1 in Explosionsdarstellung.

In Figur 1 ist ein Zylinder 1 mit einer Zylinderkammer 2 dargestellt, in der ein Tauchkolben 3 angeordnet ist, der auch als Plunger bezeichnet wird. Durch eine Durchmesserdifferenz zwischen der Zylinderkammer 2 und dem Tauchkolben 3 wird ein Ringspalt 4 gebildet, in den eine Anschlußbohrung 5 für eine nicht gezeigte Hydraulikleitung mündet.

Das Ende der Zylinderkammer 2 ist im Durchmesser geringfügig erweitert, und in diese Erweiterung ist ein Führungsring 6 eingesetzt, der aus einem gut gteitfähigen Kunststoff, wie beispielsweise aus Polyamid, besteht. An diese Erweiterung schließt sich eine Stufenbohrung 7 an, in die ein Dichtungsring 8 eingesetzt ist, der in der dargestellten Weise als Nut-oder Lippenring ausgebildet ist.

An diese Stufenbohrung 7 schließen sich wiederum zwei zueinander parallele Quernuten 9 und 10 an, die einen prismatischen Querschnitt aufweisen und quer durch den gesamten Zylinder 1 verlaufen, d.h. an beiden Enden offen sind. In Richtung auf das Ende des Zylinders 1 sind diese Quernuten 9 und 10 durch je eine Klaue 11 begrenzt, die parallel zur jeweiligen Quernut 9 bzw. 10 verläuft und mit diesen je einen Schiebesitz bildet.

In die Quernuten 9 und 10 ist in diametraler Richtung ein Schiebekörper 12 eingeschoben, der eine Durchtrittsbohrung 13 für den Tauchkolben 3 aufweist. Wie aus Figur 1 ersichtlich, bildet der Schiebekörper 12 ein Widerlager für den Dichtungsring 8, der in Richtung auf die Zylinderöffnung unter dem Druck der Hydraulikflüssigkeit steht, der bis zu 300 bar beträgt, wobei dieser Wert aber keine kritische Obergrenze darstellt.

Wie aus Figur 2 hervorgeht, kann der Schiebekörper 12 in beiden Richtungen gemäß dem Doppelpfeil 14 senkrecht zur Achse A herausgeschoben werden. In axialer Richtung wird der Schiebekörper 12 jedoch zuverlässig durch die Quernuten 9 und 10 bzw. durch die Klauen 11 gehalten.

Wie aus Figur 3 ergänzend hervorgeht, besitzt der Schiebekörper 12 eine Anlagefläche 15 für den Dichtungsring 8 und auf der gegenüberliegenden Seite innerhalb der Durchtrittsbohrung 13 eine Ringnut 16 (Figur 4) für die Aufnahme eines Abstreifrings 17. Dieser Abstreifring kann je nach Befund wiederverwendet werden; er benötigt keine Metallfassung, da der Schiebekörper 12 diese Funktion mit übernimmt. Wie sich speziell aus Figur 3 ergibt, wird der Abstreifring 17 in allen Richtungen durch die Wände der Ringnut 16 und durch den Tauchkolben 3 gehalten; er kann jedoch nach dem Herausziehen des Tauchkolbens 3 ohne weiteres herausgehebelt oder herausgekrempelt werden.

Wie sich aus den Figuren 4 und 5 ergibt, hat der Schiebekörper 12 in axialer Blickrichtung gemäß dem Pfeil V einen rechteckigen Umriß, wobei an zwei gegenüberliegenden Seiten des Rechtecks R zwei zueinander parallele Schiebeleisten 18 und 19 angeordnet sind, die gleichfalls einen prismatischen Querschnitt haben und zu den Quernuten 8 und 9 komplementär angeordnet und ausgebildet sind. Dadurch ergibt sich zwischen dem Schiebekörper 12 und dem Zylinder 1 eine Art Schwalbenschwanzverbindung, die einen äußerst exakten Sitz des Schiebekörpers 12 gewährleistet.

Figur 6 zeigt noch einen Doppelzylinder 20 mit zwei Zylinderkammern 2a und 2b, die durch eine Trennwand 21 voneinander getrennt sind. Durch zwei Anschlußbohrungen 5a und 5b können die beiden Zylinderkammern 2a und 2b unabhängig voneinander beaufschlagt werden. Da bei derartigen Tauchkolben für die Hubbegrenzung ein äußerer Anschlag erforderlich ist, werden derartige Druckmittelantriebe bevorzugt, aber nicht ausschließlich, bei sogenannten Seitenschiebereinrichtungen mit einem Seitenschieber-Rahmen 22 eingesetzt, dessen oberer Teil ebenso wie die Tauchkolben 3a und 3b in Figur 6 gestrichelt dargestellt sind. Durch alternierende Beaufschlagung der beiden Tauchkolben 3a und 3b läßt sich der Seitenschieber-Rahmen 22 nach beiden Seiten um das Maß "s" verschieben. So wird beispielsweise beim weiteren Herausschieben des Tauchkolbens 3a der Tauchkolben 3b um ein identisches Maß zurückgeschoben. In jedem Falle verhindert jedoch der Seitenschieber-Rahmen 22, der die erforderlichen Anschläge bildet, ein Heraustreten der Tauchkolben 3a und/oder 3b. Nach dem Entfernen des Seitenschieber-Rahmens 2 lassen die sich die Dichtungsringe 8 und ggf. auch die Abstreifringe 17 wie folgt auswechseln:
1. Tauchkolben herausziehen,
2. Schiebekörper 12 seitlich aus den Quernuten 9 und 10 herausschieben,
3. Dichtungsring 8 und ggf. auch Abstreifring 17 auswechseln,
4. Schiebekörper 12 von der Seite her wieder einschieben und
5. Tauchkolben in axialer Richtung einschieben.

Der Erfindungsgedanke ist sowohl bei Zylindern mit rechteckigem bzw. quadratischem Außenumriß anwendbar (Figur 7), als auch bei Zylindern, die beispielsweise eine äußere Zylinderfläche aufweisen (Figur 8). In den Figuren 7 und 8 werden gleiche Teile mit gleichen Bezugszeichen versehen. in Figur 8 ist der Zylinder 1 gemäß Figur 1 durch einen Zylinder 23 mit einer zylindrischen Außenfläche ersetzt, der eine entsprechende Wandstärke hat, um eine ausreichende Länge der Quernuten 9 und 10 und der Schiebeleisten 18 und 19 zu ermöglichen.

## Patentansprüche

1. Druckmittelantrieb mit einem Zylinder (1, 23) mit einer Zylinderkammer (2, 2a, 2b), mit einem radial geführten Kolben (3, 3a, 3b), einem Dichtungsring (8) und einem auswechselbaren Widerlager (12) mit einer Durchtrittsbohrung (13) für den Kolben (3, 3a, 3b) und mit einer Anlagefläche (15) für den Dichtungsring (8),
**dadurch gekennzeichnet, daß**
a) der Kolben (3, 3a, 3b) als Tauchkolben ausgebildet ist, der ohne Demontage des Widerlagers (12) aus der Durchtrittsbohrung (13) und aus dem Dichtungsring (8) herausziehbar ist,
b) das Widerlager (12) als Schiebekörper (12) ausgebildet ist und in das Ende des Zylinders (1, 23) in radialer Richtung auswechselbar mittels diametral gegenüberliegender. Schiebeleisten (18, 19) und komplementärer Quernuten (9, 10) einschiebbar, in axialer Richtung jedoch fest-gelegt ist, wobei die Schiebeleisten (18, 19) und die Quernuten (9, 10) prismatische Querschnitte besitzen und eine Art Schwalbenschwanzverbindung bilden, und daß
c) das Widerlager (12) in eingeschobener Lage durch den Kolben (3, 3a, 3b) in Schieberichtung gegenüber dem Zylinder (1, 23) arretiert ist.

2. Druckmittelantrieb nach Anspruch 1, **dadurch gekennzeichnet, daß** der Schiebekörper (12) in axialer Blickrichtung einen rechteckigen Umriß aufweist und daß die Schiebeleisten (18, 19) an zwei gegenüberliegenden Seiten des Rechtecks (R) angeordnet sind.

3. Druckmittelantrieb nach Anspruch 1, **dadurch gekennzeichnet, daß** der Schiebekörper (12) innerhalb der Durchtrittsbohrung (13) mit einer Ringnut (16) versehen ist, in die ein Abstreifring (17) eingesetzt ist.

4. Druckmittelantrieb nach Anspruch 1, **dadurch gekennzeichnet, daß** der Kolben (3, 3a, 3b) in einem in die Zylinderkammer (2, 2a, 2b) eingesetzten Führungring (6) geführt ist und daß der Dichtungsring (8) zwischen dem Führungsring (6) und dem Schiebekörper (12) angeordnet ist.

5. Druckmittelantrieb nach Anspruch 4, **dadurch gekennzeichnet, daß** der Führungsring (6) aus einem gleitfähigen Kunststoff besteht.

6. Druckmittelantrieb nach Anspruch 4, **dadurch gekennzeichnet, daß** der Dichtungsring (8) in einer Stufenbohrung (7) der Zylinderkammer (2, 2a, 2b) angeordnet ist.

## Claims

1. Fluid pressure operating means with a cylinder (1, 23) with a cylinder chamber (2, 2a, 2b), a radially guided piston (3, 3a, 3b), a sealing ring (8) and an exchangeable abutment (12) with a throughbore (13) for the piston (3, 3a, 3b) and with a seating surface (15) for the sealing ring (8),
**characterised in that**
a) the piston (3, 3a, 3b) is designed as a plunger piston which is extractable from the throughbore (13) and the sealing ring (8) without disassembly of the abutment (12);
b) the abutment (12) is designed as a sliding body (12) and insertible into the end of the cylinder (1, 23), being exchangeable in the radial direction by means of diametrically opposite sliding webs (18, 29) and complementary transverse grooves (9, 10), though being secured in the axial direction, and the sliding webs (18, 19) and the transverse grooves (9, 10) have prismatic cross-sections and form a kind of dovetail connection; and
c) the inserted abutment (12) is arrested by the piston (3, 3a, 3b) in its sliding direction relative to the cylinder (1, 23).

2. Fluid pressure operating means according to Claim 1, **characterised in that** the sliding body (12) has a rectangular outline, as seen in the axial direction, and the sliding webs (18, 19) are arranged on two opposite sides of the rectangle (R).

3. Fluid pressure operating means according to Claim 1, **characterised in that** the sliding body (12) is inside the throughbore (13) provided with an annular groove (16) into which is inserted a stripping ring.

4. Fluid pressure operating means according to Claim 1, **characterised in that** the piston (3, 3a, 3b) is guided in a guide ring (6) which is inserted into the cylinder chamber (2, 2a, 2b), and the sealing ring (8) is arranged between the guide ring (6) and the sliding body (12).

5. Fluid pressure operating means according to Claim 4, **characterised in that** the guide ring (6) is made of a slidable plastic material.

6. Fluid pressure operating means according to Claim 4, **characterised in that** the sealing ring (8) is arranged in a stepped bore (7) of the cylinder chamber (2, 2a, 2b).

## Revendications

1. Système d'entraînement à fluide sous pression comportant un cylindre (1, 23) avec une chambre de cylindre (2, 2a, 2b) et un piston (3, 3a, 3b) à guidage radial, une bague d'étanchéité (8) et une contre-butée (12) interchangeable avec un perçage traversant (13) pour le piston (3, 3a, 3b) et comportant une surface d'appui (15) pour la bague d'étanchéité (8), **caractérisé en ce que** :
a) le piston (3, 3a, 3b) est réalisé sous forme de piston plongeur qui peut être sorti hors du perçage traversant (13) et de la bague d'étanchéité (8) sans démonter la contre-butée (12),
b) la contre-butée (12) est réalisée sous forme de poussoir (12) et est susceptible d'être enfilée dans l'extrémité du cylindre (1, 23), de manière à pouvoir être échangée en direction radiale, au moyen de baguettes coulissantes (18, 19) diamétralement opposées et de gorges transversales (9, 10) complémentaires, tout en étant cependant fixée en direction axiale, les baguettes coulissantes (18, 19) et les gorges transversales (9, 10) possédant des sections transversales prismatiques et formant une sorte d'assemblage à queue d'aronde, et **en ce que**
c) en position enfilée, la contre-butée (12) est arrêtée par le piston (3, 3a, 3b) en direction de coulissement par rapport au cylindre (1, 23).

2. Système d'entraînement à fluide sous pression selon la revendication 1, **caractérisé en ce que** le poussoir (12) présente, vu en direction axiale, un contour rectangulaire et **en ce que** les baguettes coulissantes (18, 19) sont agencées sur deux côtés opposés du rectangle (R).

3. Système d'entraînement à fluide sous pression selon la revendication 1, **caractérisé en ce qu'**à l'intérieur du perçage traversant (13), le poussoir (12) est pourvu d'une gorge annulaire (16) dans laquelle est mise en place une bague racleuse (17).

4. Système d'entraînement à fluide sous pression selon la revendication 1, **caractérisé en ce que** le piston (3, 3a, 3b) est guidé dans une bague de guidage mise en place dans la chambre de cylindre (2, 2a, 2b) et **en ce que** la bague d'étanchéité (8) est agencée entre la bague de guidage (6) et le poussoir (12).

5. Système d'entraînement à fluide sous pression selon la revendication 4, **caractérisé en ce que** la bague de guidage (6) est en matière plastique capable de glisser.

6. Système d'entraînement à fluide sous pression selon la revendication 4, **caractérisé en ce que** la bague d'étanchéité (8) est agencée dans un perçage à gradins (7) de la chambre de cylindre (2, 2a, 2b).
